# EUROPÄISCHE PATENTSCHRIFT

(11) **EP 0 224 033 B1**
(45) Veröffentlichungstag und Bekanntmachung des Hinweises auf die Patenterteilung: **11.01.1995**
(21) Anmeldenummer: 86114658.7
(22) Anmeldetag: 22.10.1986
(51) Int. Cl.: B41F 31/02, B41F 31/26, B41F 31/00, B41F 13/22

(54) **Kurzfarbwerk für Offsetrotationsdruckmaschinen**
Short-inking device for a rotary offset printing press
Dispositif d'encrage court pour rotative-offset

(30) Priorität: 23.11.1985 DE 3541458
(43) Veröffentlichungstag der Anmeldung: 03.06.1987
(73) Patentinhaber: KOENIG & BAUER-ALBERT AKTIENGESELLSCHAFT, 97080 Würzburg (DE)
(72) Erfinder: Grosshauser, Heinrich Konrad, D-8700 Würzburg (DE)

(56) Entgegenhaltungen:
- EP-A- 0 056 623
- EP-A- 0 177 666
- JP-A-59 204 558
- US-A- 4 537 127
- US-A- 4 637 310

## Beschreibung

Die Erfindung betrifft ein Kurzfarbwerk einer Rotations-Offsetdruckmaschine gemäß dem Oberbegriff des Patentanspruchs 1.

Offset-Kurzfarbwerke sind z. B. durch die DE-OS 33 02 872 bekannt geworden.

Darüberhinaus ist es durch die DE-OS 29 51 436 und die DE-Z: Offsetpraxis, 1175, Seite 6 bis 8 bekannt, ein Farbwerk zu temperieren.

Bei der DE-OS 29 51 436 dient die Erwärmung des Farbwerkes dazu, die Viskosität der verwendeten Druckfarbe zu beeinflussen, beim Gegenstand der DE-Z dazu, die Temperatur konstant zu halten, um eine Feuchtmittelmenge auf der Druckplatte konstant zu halten, damit weniger Papierstaub auf einem Gummituch aufgebaut wird.

Die EP 01 77 666 A2 zeigt eine gerasterte Walze, deren Oberfläche vollständig aus oleophilem / hydrophilem Fe₃O₄-Material besteht, das dauerhaft oleophil / dauerhaft hydrophob ist. Die Verwendung dieses Materials senkt jedoch die Verschleißfestigkeit der Rasterwalze, insbesondere beim Kontakt mit einem Rakel.

Durch die DE-PS 929 612 ist es bekannt, eine Offsetplattenoberfläche auf eine Temperatur zwischen 0° und +4° C herabzukühlen. Dieser Temperaturbereich ist jedoch nicht dazu geeignet, Feuchtmittel in ausreichenden Maße zu verdampfen.

Aus der US-A-46 37 310 ist eine gerasterte Walze bekannt, deren Näpfchen mit einer oleophilen Kupferschicht versehen und deren Stege zwischen den Näpfchen aus einem verschleißfesten Material, nämlich nitriertem Stahl bestehen.

Der Erfindung liegt die Aufgabe zugrunde, bei einem Kurzfarbwerk mit einer gerasterten Farbtransportwalze zu verhindern, daß zu viel Feuchtflüssigkeit in die Farbversorgung des Farbwerkes gelangt.

Diese Aufgabe wird durch die kennzeichnenden Teile der Ansprüche 1 und 2 gelöst.

Die mit der Erfindung erzielbaren Vorteile bestehen insbesondere darin, daß verhindert wird, daß durch zu viel Feuchtflüssigkeit in der Farbversorgung des Farbwerkes die Viskosität der Farbe durch Emulsionsbildung verändert wird.
Auch ist es leicht möglich, den Feuchtwasserverbrauch im Farbwerk gering zu halten.

Ausführungsbeispiele der Erfindung sind in der Zeichnung dargestellt und werden im folgenden näher beschrieben.
Es zeigen
- Fig. 1: Kurzfarbwerk mit gerasterter Farbtransportwalze mit Farbzufuhr über ein Kammerrakel,
- Fig. 2: Kurzfarbwerk mit gerasterter Farbtransportwalze mit Farbzufuhr über eine Farbkastenwalze,
- Fig. 3: Querschnitt durch Näpfchen einer gerasterten Farbtransportwalze (vergrößert)
Ein Plattenzylinder 1 eines Druckwerkes einer Rollenrotations-Offsetdruckmaschine wird mittels eines Kurzfarbwerkes eingefärbt. Ein Feuchtwerk 2 bekannter Bauweise feuchtet eine Offsetdruckplatte 3 an. Ein an sich bekanntes Kammerrakel 4 dient zur Farbzufuhr auf eine gerasterte, harte Farbtransportwalze 6 (Anilox-Typ). Mittels zweier gummibezogenener Farbauftragwalzen 7, 8 gelangt die normale Offsetdruckfarbe von der gerasterten, verchromten Farbtransportwalze 6 auf die Offsetdruckplatte 3. Die gerasterte Farbtransportwalze 6 ist dauernd auf ca. 40 - 60° geregelt aufgeheizt. Der Offsetplattenzylinder 1 wird auf eine Temperatur wahlweise zwischen 20 und 25° gebracht und geregelt gehalten. Einrichtungen zum Erwärmen bzw. Kühlen von Farb- und Druckwerkszylindern sind seit langem bekannt und deshalb wird auf ihre Beschreibung verzichtet.

Außerdem kann eine Luftdüsenreihe 5 parallel zur gerasterten Farbtransportwalze 6 angeordnet sein, die getrocknete Luft gegen die rotierende Farbtransportwalze 6 bläst. Durch das Erwärmen der Farbtransportwalze 6 wird erreicht, daß Wärme auch an die Farbauftragwalzen 7, 8 abgegeben wird und sich diese erwärmen. Durch die erwärmten Farbauftragwalzen 7, 8 und vor allem durch die erwärmte Farbtransportwalze 6 wird erreicht, daß das überschüssige Feuchtwasser auf seinem Weg bis zur Druckfarbenquelle 4, 9, dem Kammerrakel 4 oder dem Farbkasten 9, verdunstet wird. Das Beblasen der Oberfläche der Farbtransportwalze 6 mit trockener Luft unterstützt die Verdunstung der Feuchtflüssigkeit auf und in der Druckfarbe auf dem Weg zurück zur Druckfarbenquelle 4; 9.

In Fig. 2 ist das Kammerrakel 4 durch einen Farbkasten 9 und das an die Farbtransportwalze 6 angestellte Rakel 11 ersetzt. Eine Farbkastenwalze 12 transportiert die Offsetdruckfarbe aus dem Farbkasten 9 auf die Oberfläche der gerasterten Farbtransportwalze 6.
Durch die oben beschriebenen Maßnahmen wird erreicht, daß kein oder nur noch wenig Feuchtwasser in die Druckfarbenquelle 4, 9 gelangt und so die Offsetdruckfarbe nicht mit Wasser emulgiert wird.

Eine weitere Maßnahme, um den Feuchtwassertransport in die Druckfarbenquelle 4, 9 zu verhindern bzw. vermindern besteht in der besonderen Gestaltung der Näpfchen 13 und Stege 14 der gerasterten Farbtransportwalze 6.

Wegen der Erhaltung der Verschleißfestigkeit des gerasterten Mantels 16 der Farbtransportwalze 6 sind die Stirnflächen 17 der Stege 14 der Näpfchen 13, - über die das Rakel 11 oder das Kammerrakel 4 fortlaufend streift - verchromt, also hydrophil und eine Oberfläche 18 der Näpfchen 13 mit einem oleophilen Überzug, aus nitriertem Chrom besteht.

### Teileliste

- 1: Plattenzylinder
- 2: Feuchtwerk
- 3: Offsetdruckplatte
- 4: Kammerrakel
- 5: Luftdüsenreihe
- 6: Farbtransportwalze
- 7: Farbauftragwalze
- 8: Farbauftragwalze
- 9: Farbkasten
- 10: -
- 11: Rakel
- 12: Farbkastenwalze
- 13: Näpfchen
- 14: Stege
- 15: -
- 16: Mantel (6)
- 17: Stirnfläche (6)
- 18: Oberfläche (13)
- 19:
- 20:
- 21:
- 22:
- 23:
- 24:
- 25:

## Patentansprüche

1. Kurzfarbwerk einer Rotations-Offsetdruckmaschine mit einem Plattenzylinder (1) und einem Feuchtwerk (2), bestehend aus einer gerasterten Farbtransportwalze (6) und einer Druckfarbenquelle (4;9), dadurch gekennzeichnet, daß an sich bekannte regelbare Mittel vorgesehen sind, um den Plattenzylinder (1) auf einer vorwählbaren Temperatur zwischen 20 und 25° C zu halten und die gerasterte Farbtransportwalze (6) auf eine Temperatur zwischen 40 und 60° C aufzuheizen, wobei Farbauftragwalzen (7, 8) indirekt mittels der Farbtransportwalze (6) aufheizbar angeordnet sind.

2. Kurzfarbwerk einer Rotations-Offsetdruckmaschine mit einem Plattenzylinder (1) und einem Feuchtwerk (2), bestehend aus einer gerasterten, d. h. Stege (14) und Näpfchen (13) aufweisenden Farbtransportwalze (6) und einer Druckfarbenquelle (4; 9), dadurch gekennzeichnet, daß die Oberfläche (17) der Stege (14) aus Chrom besteht und daß die Oberfläche (18) der Näpfchen (13) aus nitriertem Chrom besteht.

## Claims

1. Short inking unit of a rotary offset printing machine, having a plate cylinder (1) and a moistening unit (2), comprising a screened ink transporting roller (6) and a printing ink source (4; 9), characterized in that regulable means, known per se, are provided in order to keep the plate cylinder (1) at a preselectable temperature between 20 and 25°C and to heat up the screened ink transporting roller (6) to a temperature between 40 and 60°C, ink application rollers (7, 8) being arranged so that they can be heated up indirectly by means of the ink transporting roller (6).

2. Short inking unit of a rotary offset printing machine, having a plate cylinder (1) and a moistening unit (2), comprising a screened ink transporting roller (6), i.e. having webs (14) and cells (13), and a printing ink source (4; 9), characterized in that the surface (17) of the webs (14) is of chromium, and in that the surface (18) of the cells (13) is of nitrified chromium.

## Revendications

1. Dispositif d'encrage court d'une machine à imprimer rotative-offset avec un cylindre porte-cliché (1) et un groupe humidificateur (2), composé d'un rouleau de transport d'encre (6) tramé et d'une source sous pression (4; 9), caractérisé en ce que sont prévus de moyens réglables, connus en soi, pour maintenir le cylindre porte-cliché (1) à une température présélectionnable, entre 20 et 25°c, et chauffer le rouleau de transport d'encre (6) tramé à une température entre 40 et 60°C, des rouleaux applicateurs d'encre (7, 8) étant disposés de façon à pouvoir être chauffés indirectement au moyen du rouleau de transport d'encre (6).

2. Dispositif d'encrage court d'une machine à imprimer rotative offset avec un cylindre porte-cliché (1) et un groupe humidificateur (2), composé d'un rouleau de transport d'encre (6) tramé, c'est-à-dire présentant des nervures (14) et des alvéoles (13), et une source d'encre sous pression (4; 9) caractérisé en ce que la surface (17) des nervures (14) est en chrome et en ce que la surface (18) des alvéoles (13) est en chrome nitruré.
